# EUROPÄISCHE PATENTSCHRIFT

(11) **EP 0 156 946 B1**
(45) Veröffentlichungstag und Bekanntmachung des Hinweises auf die Patenterteilung: **26.07.1989**
(21) Anmeldenummer: 84110284.1
(22) Anmeldetag: 29.08.1984
(51) Int. Cl.: F41H 7/08

(54) **Vorrichtung zum manuellen Drehen eines Panzerturms, Richten einer Waffe oder dergleichen**
Device for manually rotating a turret, aiming a weapon or the like
Dispositif pour la rotation manuelle d'une tourelle, pointage d'une arme ou dispositif semblable

(30) Priorität: 30.08.1983 DE 3331138; 04.02.1984 DE 3403927
(43) Veröffentlichungstag der Anmeldung: 09.10.1985
(73) Patentinhaber: KUKA Wehrtechnik GmbH, D-86165 Augsburg (DE)
(72) Erfinder: Kausträter, Gert, Dipl.-Ing., D-8900 Augsburg (DE); Ertl, Peter, D-8891 Gallenbach Aichach-Friedberg (DE)
(74) Vertreter: Lemke, Jörg-Michael, Dipl.-Ing.

(56) Entgegenhaltungen:
- CH-A- 39 963
- US-A- 2 382 110
- US-A- 2 437 646
- US-A- 3 051 282
- US-A- 4 338 853
- Technische Dienstvorschrift (TDV) 1015/018, 12 Juni 1978 : Turm und Bewaffnung Kampfpanzer Leopard A4"

## Beschreibung

Die Erfindung betrifft eine Vorrichtung zum manuellen Drehen eines Panzerturms, Richten einer Waffe oder dergleichen mittels einer Handkurbel über ein Getriebe mit Antriebsritzel und Abtriebsrad und einen am Panzenfahrzeug befestigten Zahnbogen, in den das Abtriebsrad eingreift, bei welcher eine Sperreinrichtung vorgesehen ist.

Es ist eine Vorrichtung dieser Bauart bekannt (Technische Dienstvorschrift (TDv) 1015/018-12 «Turm und Bewaffnung Kampfpanzer Leopard A4», Juni 1978), bei welcher die Sperreinrichtung von einer Sperrklinke gebildet ist, die von Hand seitens des Richtschützens betätigt werden muB, was umständlich und zeitraubend ist und im übrigen Aufmerksamkeit erfordert.

Vorteilhaft ist dabei jedoch, daß eine Drehung des Panzerturms, beispielsweise durch das Hängenbleiben des Waffenrohrs an einem Hindernis, nicht zu einem Mitdrehen der Handkurbel führt, so daß diese auch keine Schläge mehr austeilen kann.

Die der Erfindung zugrunde liegende Aufgabe wird darin gesehen, eine Vorrichtung der genannten Bauart zu schaffen, bei welcher die Sperreinrichtung besonders einfach und zweckmäßig ausgebildet und insbesondere selbsttätig wirksam ist, derart, daß sie einer Betätigung durch den Richtschützen nicht mehr bedarf.

Diese Aufgabe wird erfindungsgemäß dadurch gelöst, daß die Sperreinrichtung in der zwischen der Handkurbel und dem Antriebsritzel angeordneten Kurbelwelle vorgesehen und selbsthemmend mit einem Klemmkörper ausgebildet ist.

Diese Anordnung und Ausbildung führen dazu, daß eine Drehung des Panzerturms und damit des Abtriebsritzels sich nicht mehr über das Antriebsritzel auf die Handkurbel fortsetzen kann, ohne daß der Richtschütze tätig werden muß, da die Sperreinrichtung ein Mitdrehen selbsttätig verhindert. Andererseits kann der Panzerturm jedoch wie bisher von der Handkurbel gedreht werden, da eine Drehung der Handkurbel die Sperreinrichtung löst.

Gemäß einer bevorzugten Ausführungsform ist dabei die Kurbelwelle geteilt und die Sperreinrichtung besteht aus einer am handkurbelseitigen Teil der Kurbelwelle angeordneten Antriebsklaue und einer am abtriebsseitigen Teil derselben angeordneten Abtriebsklaue, die einander radial in Abstand gegenüberliegen und zwischen die der Klemmkörper in Form eines Sperrkeils lose eingelegt ist.

Dieser Sperrkeil legt sich bei einer durch eine Drehung des Panzerturms ausgelösten Bewegung der Abtriebsklaue unter deren Einwirkung in eine Sperrstellung, so daß sich die Abtriebsklaue nicht weiter drehen kann und insbesondere der Antriebsklaue kein Drehmoment erteilen kann. Wird hingegen die Antriebsklaue durch ein Drehen der Handkurbel bewegt, dann bewegt sie den Sperrkeil aus der Sperrstellung heraus, derart, daß über diesen Sperrkeil eine Mitnahme der Abtriebsklaue erfolgt.

Der Sperrkeil ist bevorzugt ein in Längsrichtung der Kurbelwelle beidseitig Schneiden aufweisendes Metallplättchen, dessen Flanken bzw. Parallelflächen seitliche Abstände sowohl von der Antriebsklaue als auch von der Abtriebsklaue aufweisen, wobei eine Druckfeder zwischen das Metallplättchen und die Abtriebsklaue eingesetzt ist. Diese Druckfeder ist zweckmäßig eine Flachformfeder, die nur wenig Platz beansprucht. Die Bewegung der Abtriebsklaue drückt somit über die Flachformfeder den Sperrkeil bzw. das Metallplättchen in die Sperrstellung, wobei die Druckfeder dafür sorgt, daß das Metallplättchen stets in die Sperrstellung vorbelastet ist.

Es hat sich als vorteilhaft erwiesen, die radiale Breite des Metallplättchens geringfügig kleiner zu gestalten als die lichte Weite des die Klauen umgebenden Getriebegehäuses, derart, daß in Ruhestellung das Metallplättchen von der Druckfeder bis zur Anlage der Schneiden am Innenumfang des Getriebegehäuses aus der mittigen Lage zwischen beiden Klauen herausdrückbar ist. Dabei hat es sich als besonders zweckmäßig erwiesen, die Schneiden des Metallplättchens gegenüber der Längsmittelebene desselben zur Antriebsklaue hin zu versetzen, so daß es einer lediglich geringfügigen Verlagerung des Metallplättchens aus der Längsmittelebene des Getriebegehäuses heraus in Richtung auf die Antriebsklaue bedarf, um seine Schneiden zur Anlage am Getriebegehäuse zu bringen. Jede Bewegung der Abtriebsklaue bzw. jeder zusätzlicher Druck auf den Sperrkeil bzw. auf das Metallplättchen in Richtung auf die Antriebsklaue verkeilt diesen bzw. dieses somit am Innenumfang des Getriebegehäuses und arretiert jede weitere Bewegung der Abtriebsklaue, nachdem das Getriebegehäuse nun einmal stationär angeordnet ist. Diese Verkeilung läßt sich hingegen sehr leicht durch ein Verdrehen der Handkurbel und damit der Antriebsklaue lösen, da in diesem Falle die Antriebsklaue den Sperrkeil bzw. das Metallplättchen im Bereich einer Schneide in Richtung auf die Längsmittelebene des Getriebegehäuses und damit in eine freie Lage zurückdrückt, wodurch dafür gesorgt ist, daß sich die Antriebsklaue und die Abtriebsklaue mit dem dazwischenliegenden Sperrkeil nebst Flachformfeder in beliebiger Richtung drehen läßt.

Vorzugsweise sorgt eine Rutschkupplung zwischen dem abtriebsseitigen Teil der Kurbelwelle und dem Antriebsritzel dafür, daß auch in der Sperrstellung der Kurbelwelle eine Relativdrehung des Antriebsritzels stattfinden kann, nämlich dann, wenn z.B. das bei fahrendem Panzerfahrzeug an einem Hindernis anstoßende Waffenrohr ein derart großes Drehmoment auf das Antriebsritzel ausüben sollte, daß ohne die Rutschkupplung ein Bruch der Vorrichtung eintreten würde.

Die Erfindung und ihre vorteilhaften Ausgestaltungen sind im folgenden anhand eines in der Zeichnung dargestellten Ausführungsbeispiels näher erläutert.

Es zeigt:
Fig. 1 einen senkrechten Längsschnitt durch eine Vorrichtung nach der Erfindung;
Fig. 2 einen Ausschnitt der Vorrichtung gemäß Fig. 1 bei Sperrung der Handkurbel;
Fig. 3 einen Schnitt längs der Linie 111-111 in Fig. 2;
Fig. 4 einen der Fig. 2 entsprechenden Schnitt durch die Vorrichtung im Falle eines Antriebs durch die Handkurbel;
Fig. 5 einen Schnitt längs der Linie V-V in Fig. 4.

Fig. 1 zeigt die erfindungsgemäße Vorrichtung zum manuellen Drehen eines Panzerturms 1 mittels einer Handkurbel 2 über ein Getriebe 3 mit Antriebsritzel 4 und Abtriebsrad 5, sowie mit einem am Panzerfahrzeug 6 befestigten Zahnbogen 7. Vom Panzerfahrzeug 6 und vom Panzerturm 1 sind lediglich Teile der jeweiligen Panzerdecken gezeigt. Der stationäre Zahnbogen 7 ist auf seiner Außenseite in bekannter Weise als Seitendrehlager 8 für den peripheren Rand 9 des Panzerturms 1 ausgebildet.

In den Zahnbogen 7 greift das Abtriebsrad 5 ein, das mit dem auf einer Kurbelwelle 10 angeordneten Antriebsritzel 4 kämmt.

Erfindungsgemäß ist nun in der zwischen der Handkurbel 2 und dem Antriebsritzel 4 angeordneten Kurbelwelle 10 eine selbsthemmende Sperreinrichtung 11 vorgesehen. Vorteilhaft ist dabei die Kurbelwelle 10 geteilt und die Sperreinrichtung 11 besteht aus einer am handkurbelseitigen Teil 12 der Kurbelwelle 10 angeordneten Antriebsklaue 13 und einer am abtriebsseitigen Teil 14 derselben angeordneten Abtriebsklaue 15, die einander radial in Abstand gegenüberliegen und zwischen die ein Sperrkeil 16 lose eingelegt ist.

Auf dem abtriebsseitigen Teil 14 der Kurbelwelle 10 ist ferner eine Rutschkupplung 17 angeordnet. Die Anordnung ist derart, daß der abtriebsseitige Kurbelwellenteil 14 aus einem inneren Kurbelteil 14' mit Kupplungsteil 17' und einem äußeren, koaxialen Hohlkurbelteil 14" mit Kupplungsteil 17" und dem Antriebsritzel 4 besteht. Durch den Eingriff der Rutschkupplungsteile 17' und 17" aneinander ergibt sich ein Kraftschluß zwischen der Abtriebsklaue 15 und dem Antriebsritzel 4.

Der Sperrkeil 16 ist bei der gezeigten, bevorzugten Ausführungsform ein in Längsrichtung 18 der Kurbelwelle 10 beidseitig Schneiden 19 und 20 aufweisendes Metallplättchen 21 (Fig. 2 und 3), dessen Flanken seitliche Abstände 22, 23 sowohl von der Antriebsklaue 13 als auch von der Abtriebsklaue 15 aufweisen. Zwischen das Metallplättchen 21 und die Abtriebsklaue 15 ist eine Druckfeder in Form einer Flachformfeder 24 eingesetzt. Um ein Verrutschen der Flachformfeder 24 in Axialrichtung der Kurbelwelle 10 und damit einen ungleichmäßigen, sich womöglich ändernden Kraftangriff der Formfeder 24 am Sperrkeil 16 bzw. Metallplättchen 21 zu vermeiden, ist dieselbe einerseits in einer Nut 21' des Metallplättchens 21 und andererseits in einer gegenüberliegenden Nut 15' der Abtriebsklaue 15 gehalten.

Die radiale Breite b des Metallplättchens 21 ist geringfügig kleiner als die lichte Weite B des die Klauen 13 und 15 umgebenden Getriebegehäuses 25, derart, daß in Ruhestellung das Metallplättchen 21 von der Druckfeder 24 bis zur Anlage der Schneiden 19 und 20 am Innenumfang 26 des Getriebegehäuses 25 aus der mittigen Lage zwischen beiden Klauen 13 und 15 herausdrückbar ist.

Die Schneiden 19 und 20 des Metallplättchens 21 sind gegenüber seiner Längsmittelebene 27 zur Antriebsklaue 13 hin versetzt. Hierdurch wird erreicht, daß der Sperrkeil bzw. das Metallplättchen 21 in Fig. 3 lediglich geringfügig nach rechts auf die Antriebsklaue 13 hin gedrückt werden muß, um seine Schneiden 19 und 20 zum Eingriff am Innenumfang 26 des Getriebegehäuses 25 zu bringen. Wie Fig. 3 zeigt, erfolgt somit eine Sperrung des Getriebes und damit der Antriebsklaue infolge der Einleitung eines Drehmoments durch das Abtriebsrad 5 über das Antriebsritzel 4 und die Rutschkupplung 17 auf die Abtriebsklaue 15 in Richtung der Pfeile C und D dadurch, daß die Abtriebsklaue 15 über die Druckfeder 24 den Sperrkeil bzw. das Metallplättchen 21 nach rechts drückt, so daß die Schneiden 19 und 20 zur Anlage am Innenumfang 26 kommen und dabei die Einleitung der Kraft, wie mit dem Pfeil E angedeutet ist, in das stationäre Getriebegehäuse 25 erfolgt. Die Schneide 19 (und als Reaktion natürlich auch die Schneide 20) legen sich selbsthemmend am Innenumfang 26 fest, so daß das Drehmoment nicht an die Antriebsklaue 13 weitergegeben werden kann und somit die Handkurbel 2 in Ruhe verbleibt.

Wie hingegen die Fig. 4 und 5 zeigen, läßt sich ein von der Handkurbel 2 ausgeübtes Drehmoment gemäß Pfeil F sehr einfach über das Getriebe auf den Zahnbogen 7 übertragen, da gemäß Fig. 5 dieses Drehmoment F über die Antriebsklaue 13 und das von dieser ausgeübte Drehmoment G das Metallplättchen 21 aus der Sperrlage nach links herausdrückt und dieses sodann gemäß Pfeil H das Drehmoment auf die Abtriebsklaue 15 übertragen kann, die dasselbe über die Rutschkupplung 17 und das Antriebsritzel 4 gemäß Pfeil K über das Abtriebsrad 5 auf den Zahnbogen 7 überträgt. Da das Getriebe 3 mittels einer Halterung 28 (Fig. 1) am Panzerturm 1 befestigt ist, läßt sich somit dieser Panzerturm 1 in Drehrichtungen senkrecht zur Zeichenebene um seine nichtgezeigte, vertikale Drehachse verdrehen.

In den Fig. 2 und 4 sind der Panzerturm 1, das angedeutete Panzerfahrzeug 6 und der Zahnbogen 7 der Übersichtlichkeit halber weggelassen worden.

Sobald nun von außen her, beispielsweise über das nichtgezeigte, an einem Hindernis anstoßende Waffenrohr ein Drehmoment auf das Abtriebsrad 5 übertragen wird, bewegt dieses in der anhand der Fig. 2 und 3 erläuterten Weise über die Abtriebsklaue 15 und die Formfeder 24 den Sperrkeil bzw. das Metallplättchen 21 in eine Verriegelungslage, die derjenigen gemäß Fig. 3 entspricht, jedoch selbstverständlich in ihrer Winkellage völlig unterschiedlich sein kann, je nachdem, in welcher Drehlage sich das Metallplättchen 21 innerhalb des Getriebegehäuses 25 gerade befindet. Ein Weiterleiten des Drehmoments auf die Antriebsklaue 13 und damit die Handkurbel 2 kann nicht stattfinden.

Es versteht sich, daß die erfindungsgemäße Vorrichtung in gleicher Weise einsetzbar ist für einen handbetätigten Antrieb des Höhenrichtgetriebes einer Waffe. Auch hier sind äußere Krafteinwirkungen denkbar, die das Waffenrohr niederzudrücken oder anzuheben bestrebt sein können, wobei ebenfalls eine Rückwirkung auf die betreffende Handkurbel und die Hand des jeweiligen Richtschützens vermieden werden soll.

## Patentansprüche

1. Vorrichtung zum manuellen Drehen eines Panzerturms, Richten einer Waffe oder dergleichen mittels einer Handkurbel über ein Getriebe mit Antriebsritzel und Abtriebsrad und einen am Panzerfahrzeug befestigten Zahnbogen, in den das Abtriebsrad eingreift, bei welcher eine Sperreinrichtung vorgesehen ist, dadurch gekennzeichnet, daß die Sperreinrichtung (11) in der zwischen der Handkurbel (2) und dem Antriebsritzel (4) angeordneten Kurbelwelle (10) vorgesehen und selbsthemmend mit einem Klemmkörper ausgebildet ist.

2. Vorrichtung nach Anspruch 1, dadurch gekennzeichnet, daß die Kurbelwelle (10) geteilt ist und die Sperreinrichtung (11) aus einer am handkurbelseitigen Teil (12) der Kurbelwelle (10) angeordneten Antriebsklaue (13) und einer am abtriebsseitigen Teil (14) derselben angeordneten Abtriebsklaue (15) besteht, die einander radial in Abstand gegenüberliegen und zwischen die der Klemmkörper in Form eines Sperrkeils (16) lose eingelegt ist.

3. Vorrichtung nach Anspruch 2, dadurch gekennzeichnet, daß der Sperrkeil (16) ein in Längsrichtung (18) der Kurbelwelle (10) beidseifig Schneiden (19, 20) aufweisendes Metallplättchen (21) ist, dessen Flanken seitliche Abstände (22, 23) sowohl von der Antriebsklaue (13) als auch von der Abtriebsklaue (15) aufweisen, und daß eine Druckfeder (24) zwischen das Metallplättchen (21) und die Abtriebsklaue (15) eingesetzt ist.

4. Vorrichtung nach Anspruch 3, dadurch gekennzeichnet, daß die Druckfeder eine Flachformfeder (24) ist.

5. Vorrichtung nach Anspruch 4, dadurch gekennzeichnet, daß die Flachformfeder (24) einerseits in einer Nut (21') des Metallplättchens (21) und andererseits in einer gegenüberliegenden Nut (15') der Abtriebsklaue (15) gehalten ist.

6. Vorrichtung nach Anspruch 3, 4 oder 5, dadurch gekennzeichnet, daß die radiale Breite (b) des Metallplättchens (21) geringfügig kleiner ist als die lichte Weite (B) des die Klauen (13, 15) umgebenden Getriebegehäuses (25), derart, daß in Ruhestellung das Metallplättchen (21) von der Druckfeder (24) bis zur Anlage der Schneiden (19, 20) am Innenumfang (26) des Getriebegehäuses (25) aus der mittigen Lage zwischen beiden Klauen (13, 15) herausdrückbar ist.

7. Vorrichtung nach Anspruch 6, dadurch gekennzeichnet, daß die Schneiden (19, 20) des Metallplättchens (21) gegenüber seiner Längsmittelebene (27) zur Antriebsklaue (13) hin versetzt sind.

8. Vorrichtung nach Anspruch 1, dadurch gekennzeichnet, daß zwischen der selbsthemmenden Sperreinrichtung (11) und dem Antriebsritzel (4) eine Rutschkupplung (17) angeordnet ist.

## Claims

1. Apparatus for manually rotating an armored turret pointing of a weapon or the like by means of a crank handle via a gear having a driving pinion and a driven wheel engaging into an indented segment fixed to the armored vehicle, the apparatus having interlock means, characterized in that the interlock means (11) are arranged within the crankshaft (10) provided between the crankhandle (2) and the driving pinion (4) and are configured to be selflocking with a locking element.

2. Apparatus according to claim 1, characterized in that the crankshaft (10) is divided and that the interlock means (11) consist of a driving claw (13) attached to portion (12) of crankshaft (10) situated on the side of the crankhandle and a driven claw (15) of portion (14) being the driven part of crankshaft (10), both portions lying radially distantly opposed to each other and having the locking element having the shape of a locking wedge (16) loosely inserted between the said portions.

3. Apparatus according to claim 2, characterized in that the locking wedge (16) is a metal plate (21) having edges (19, 20) on both sides in longitudinal direction (18) of the crankshaft (10), the flanks of metal plate (21), keeping distances (22, 23) transversely both from driving claw (13) and from driven claw (15), and in that a pressure spring (24) is inserted between metal plate (21) and driven claw (15).

4. Apparatus according to claim 3, characterized in that the pressure spring is a flat form spring (24).

5. Apparatus according to claim 4, characterized in that the flat form spring (24) is held in a groove (21') of metal plate (21) on one side and in an opposing groove (15') of driven claw (15) on the other side.

6. Apparatus according to claim 3, 4 or 5, characterized in that the radial width (b) of metal plate (21) is slightly smaller than the free space (B) of gear box (25) surrounding claws (13, 15) so that in its inoperative position metal plate (21) is pressed by pressure spring (24) out of its center position between both claws (13, 15) until the edges (19, 20) abut at the inner circumference (24) of gearbox (25).

7. Apparatus according to claim 6, characterized in that both edges (19, 20) of metal plate (21) are offset towards driving claw (13) with regard to the longitudinal centerplane (27) of metal plate (21).

8. Apparatus according to claim 1, characterized in that between selflocking interlock means (11) and driving pinion (4) a slip clutch (17) is provided.

## Revendications

1. Dispositif destiné à la rotation manuelle d'une tourelle blindée pour le pointage d'une arme ou similaire au moyen d'une poignée de manivelle et par l'intermédiaire d'un engrenage, avec un pignon d'entraînement et une roue de sortie et un secteur denté fixé sur le véhicule blindé, dans lequel s'engrène la roue de sortie, pour lequel est prévu un dispositif de verrouillage, caractérisé en ce que le dispositif de verrouillage (11) est prévu sur l'arbre-manivelle (10) disposé entre la poignée de manivelle (2) et le pignon d'entraînement (4) et est réalisé avec blocage automatique au moyen d'un corps de serrage.

2. Dispositif selon la revendication 1, caractérisé en ce que l'arbre-manivelle (10) est divisé et en ce que le dispositif de verrouillage (11) est constitué par une griffe d'entraînement (13) disposée sur la partie (12) de l'arbre-manivelle (10) situé du côté de la poignée de manivelle et par une griffe de sortie (15) disposée sur la partie (14) située du côté sortie de celui-ci, lesquelles griffes sont situées radialement en regard à une certaine distance et entre lesquelles est inséré mobile le corps de serrage sous forme d'une cale de blocage (16).

3. Dispositif selon la revendication 2, caractérisé en ce que la cale de blocage (16) est constituée par une plaquette de métal (21) présentant des tranchants (19, 20) des deux côtés suivant la direction longitudinale de l'arbre-manivelle (10), -dont les flancs présentent des intervalles latéraux (22, 23) aussi bien avec la griffe d'entraînement (13) qu'avec la griffe de sortie (15) et en ce qu'un ressort de pression (24) est monté entre la plaquette de métal (21) et la griffe de sortie (15).

4. Dispositif selon la revendication 3, caractérisé en ce que le ressort de pression est un ressort de forme aplatie (24).

5. Dispositif selon la revendication 4, caractérisé en ce que le ressort de forme aplatie (24) est maintenu d'une part dans une rainure (21') de la plaquette de métal (21) et d'autre part dans une rainure en regard (15') de la griffe de sortie (15).

6. Dispositif selon l'une des revendications 3, 4 ou 5, caractérisé en ce que la largeur radiale (b) de la plaquette de métal (21) est légèrement inférieure à la largeur intérieure (B) du boîtier d'engrenages (25) entourant les griffes (13, 15) de telle sorte qu'en position de repos la plaquette de métal (21) peut être délogée par le ressort de pression (24) de sa position centrée entre les deux griffes (13, 15) jusqu'à une position d'appui des tranchants (19, 20) sur le pourtour intérieur (26) du boîtier d'engrenages (25).

7. Dispositif selon la revendication 6, caractérisé en ce que les tranchants (19, 20) de la plaquette de métal (21) sont décalés par rapport à son plan médian longitudinal (27) vers la griffe d'entraînement (13).

8. Dispositif selon la revendication 1, caractérisé en ce qu'il est disposé un accouplement à glissement (17) entre le dispositif de verrouillage (11) auto-bloquant et le pignon d'entraînement (4).
